# EUROPÄISCHE PATENTSCHRIFT

(11) **EP 2 782 727 B1**
(45) Veröffentlichungstag und Bekanntmachung des Hinweises auf die Patenterteilung: **30.11.2016**
(21) Anmeldenummer: 12783119.6
(22) Anmeldetag: 26.10.2012
(51) Int. Cl.: B28B 3/02, B30B 15/02

(54) **FORMOBERTEIL ZUR BEFESTIGUNG AN EINER SPANNEINRICHTUNG EINER BETONSTEINFORMMASCHINE, FORM FÜR EINE BETONSTEINFORMMASCHINE UND BETONSTEINFORMMASCHINE**
MOULD UPPER PART FOR SECURING TO A CLAMPING DEVICE OF A CEMENT BLOCK MOULDING MACHINE, MOULD FOR A CEMENT BLOCK MOULDING MACHINE AND CEMENT BLOCK MOULDING MACHINE
PARTIE SUPÉRIEURE DE MOULE À FIXER À UN DISPOSITIF DE SERRAGE D'UNE MACHINE À MOULER DES BLOCS DE BÉTON, MOULE POUR UNE MACHINE À MOULER DES BLOCS EN BÉTON ET MACHINE À MOULER DES BLOCS DE BÉTON

(30) Priorität: 24.11.2011 DE 102011119254; 02.07.2012 DE 102012013069
(43) Veröffentlichungstag der Anmeldung: 01.10.2014
(73) Patentinhaber: Rampf Formen GmbH, 89604 Allmendingen (DE)
(72) Erfinder: KREBSZ, Pál, 7727 Palotabozsok (HU); SZÉNÁSI, Péter, 6791 Szeged (HU); CHABRECSEK, András, 6724 Szeged (HU)
(74) Vertreter: Otten, Roth, Dobler & Partner mbB Patentanwälte
(86) Internationale Anmeldenummer: PCT/EP2012/004500
(87) Internationale Veröffentlichungsnummer: WO 2013/075779

(56) Entgegenhaltungen:
- WO-A1-2006/099874
- WO-A1-2008/055504
- DE-B3- 10 302 693
- US-A1- 2006 172 033

## Beschreibung

"Formoberteil zur Befestigung an einer Spanneinrichtung einer Betonsteinformmaschine, Form für eine Betonsteinformmaschine und Betonsteinformmaschine"
Die Erfindung betrifft ein Formoberteil zur Befestigung an einer Spanneinrichtung einer Betonsteinformmaschine, eine Form für eine Betonsteinformmaschine und eine Betonsteinformmaschine gemäß dem Oberbegriff des Anspruchs 1 bzw. 8 bzw. 9.

Aus der US 2006/0172033 A1 ist es bekannt zur Herstellung eines Stempels für das Stempeloberteil L-förmig gebogene Bleche zu verwenden. In der Praxis hat sich gezeigt, dass L-förmig gekantete Bleche zur Übertragung von Druckkräften nicht optimal geeignet sind, da umgebogene Seitenschenkel auf Grund seines radienförmigen Übergangs in den Mittelschenkel dazu neigt, einzufedern.

Aus der DE 103 02 693 B3 ist ein Formoberteil nach der Gattung des Anspruchs 1 bekannt geworden.

Ein Oberteil, ein Mittelteil und ein Unterteil bilden eine Tragstruktur für einen Stempel, wobei Druckübertragungsmittel für die Druckübertragung zum Stempel vorgesehen sind.

Es ist Aufgabe der Erfindung, ein Formoberteil bzw. eine Form mit einem Formoberteil bzw. eine Betonsteinformmaschine mit einer Form mit einem Formoberteil vorzuschlagen, dessen Stempel auch optimal zur Übertragung von Druckkräften geeignet ist bzw. sind.

Diese Aufgabe wird ausgehend von den Merkmalen des Oberbegriffs des Anspruchs 1 bzw. 8 bzw. 9 durch die kennzeichnenden Merkmale des Anspruchs 1 bzw. 8 bzw. 9 gelöst. In den Unteransprüchen sind vorteilhafte und zweckmäßige Weiterbildungen angegeben.

Erfindungsgemäß umfasst das Stempeloberteil ein Verbindungsmittel und ein Druckübertragungsmittel, wobei das Verbindungsmittel und das Druckübertragungsmittel zwischen dem Stempelunterteil des Stempels und dem Mittelteil des Formoberteils angeordnet sind. Durch eine derartige Doppelfunktion des Stempeloberteils ist sowohl ein optimaler Zusammenhalt der verbundenen Bauteile als auch eine optimale Übertragung der Druckkräfte gewährleistet. Kern der Erfindung ist somit eine Optimierung des Stempeloberteils auf die speziellen Anforderungen beim Verdichten von Beton mit einem Formoberteil.

Weitere Einzelheiten der Erfindung werden in der Zeichnung anhand von schematisch dargestellten Ausführungsbeispielen beschrieben.

Hierbei zeigt :
- Figur 1:: eine perspektivische Darstellung eines Stempels eines Formoberteils;
- Figur 2:: eine perspektivische Ansicht eines Strukturteils des Formoberteils;
- Figur 3:: eine Seitenansicht eines ersten Formoberteils;
- Figur 4:: eine Seitenansicht auf das in der Figur 3 gezeigte Formoberteil aus einer Pfeilrichtung IV:
- Figur 5:: den in der Figur 1 gezeigten Stempel in einer leicht nach rechts gedrehten Perspektive als Gitterliniendarstellung;
- Fig. 6:: eine perspektivische Darstellung eines zweiteiligen Stempels für einen Hohlblockstein;
- Fig. 7:: die Darstellung der Figur 6 als Gitterliniendarstellung in einer leicht um 90° nach links gedrehten Perspektive;
- Fig. 8:: das linke Kantprofil des in den Figuren 6 und 7 gezeigten Stempels;
- Fig. 9:: eine perspektivische Darstellung eines Stempels zur Herstellung eines Betonbordsteins;
- Fig. 10:: eine Seitenansicht des in der Figur 9 gezeigten Stempels;
- Fig. 11:: eine perspektivische Darstellung eines der Kantprofile des in den Figuren 9 und 10 gezeigten Stempels;
- Fig. 12:: eine perspektivische Darstellung eines der Kantprofile des in den Figuren 1 und 5 gezeigten Stempels;
- Fig. 13:: eine perspektivische Darstellung des in den Figuren 1 und 5 gezeigten Stempels bei angeschraubter Druckplatte;
- Fig. 14a:: ein ungekantetes Kantprofil;
- Fig. 14b:: eine Brenngeometrie für mehrere der in der Figur 14a gezeigte Kantprofile und
- Fig. 15 - 20: weitere Ausführungsvarianten von Kantprofilen.

In der Figur 1 ist ein Stempel 1 eines Formoberteils in

perspektivischer Darstellung gezeigt. Der Stempel 1 umfasst ein Stempelunterteil 2 und ein Stempeloberteil 3. Das Stempeloberteil 3 umfasst ein erstes Druckübertragungsmittel 4a und ein erstes Verbindungsmittel 4b sowie ein zweites Druckübertragungsmittel 6a und ein zweites Verbindungsmittel 6b. Hierbei sind das erste Druckübertragungsmittel 4a und das erste Verbindungsmittel 4b zu einem ersten Bauteil 4 vereinigt, welches als erstes Kantprofil 5 ausgebildet ist. Hierbei sind das zweite Druckübertragungsmittel 6a und das zweite Verbindungsmittel 6b zu einem zweiten Bauteil 6 vereinigt, welches als zweites Kantprofil 7 ausgebildet ist. Die beiden Kantprofile 5, 7 sind durch jeweils eine Schraubverbindung 8, 9 mit dem als Druckplatte 14 ausgebildeten Stempelunterteil 2 verschraubt. Die beiden Kantprofile 5 und 7 sind identisch ausgebildet. Entsprechend wird nachfolgend nur das Kantprofil 5 näher beschrieben. Das Kantprofil 5 weist an einem ersten, unteren Ende 10 einen ersten, gekanteten Befestigungsabschnitt 11 und einen ersten, ungekanteten Druckkraftübertragungsabschnitt 12 auf. Der Befestigungsabschnitt 11 weist eine Kontaktfläche K11 auf und der Druckkraftübertragungsabschnitt 12 weist eine Kontaktfläche K12 auf. Mit diesen beiden Kontaktflächen K11 und K12 liegt das Kantprofil 5 flächig auf einer Oberseite 13 des Stempelunterteils 2 auf, welches die Druckplatte 14 bildet. Die beiden Kontaktflächen K11 und K12 liegen in einer gemeinsamen Ebene E10. An einem zweiten, oberen Ende 15 weist das Kantprofil 7 einen zweiten, gekanteten Befestigungsabschnitt 16 und einen zweiten und einen dritten, ungekanteten Druckkraftübertragungsabschnitt 17, 18 auf. Der Befestigungsabschnitt 16 weist eine Kontaktfläche K16 und die Druckkraftübertragungsabschnitte 17, 18 weisen Kontaktflächen K17, K18 auf. Die drei Kontaktflächen K16, K17 und K18 liegen in einer gemeinsamen Ebene E15 und liegen mit dieser an einer Unterseite 19 eines Mittelteils 20 des Formoberteils an, wobei das Mittelteil 20 in der Figur 1 über dem zweiten Kantprofil 7 mit gestrichelten Linien ausschnittsweise angedeutet ist. Über zwei Verschraubungen 21, 22 ist das oberen Ende 15 des Kantprofils 5 mit dem Mittelteil 20 verschraubt. Die beiden Ebenen E10 und E15 sind parallel zu einander ausgerichtet. Die beiden Kantprofile 5 und 7 bilden einen Stempelhals 23, welcher den Anforderungen an Stempelhälse für Formen zur Betonsteinherstellung optimal gerecht wird, da die verwendeten Kantprofile 5 und 7 durch ihre spezielle Formgebung bzw. dadurch, dass diese zu beiden Enden 10, 15 hin sowohl gekantet als auch ungekantet auslaufen, sowohl hinsichtlich einer Übertragung von in eine Pfeilrichtung z' verlaufenden Druckkräften als auch bezüglich einer einfachen Verbindung mit dem Stempelunterteil 2 und dem den Stempel 1 tragenden Mittelteil 20 optimiert sind. Durch die als Laschen 24 und 25 ausgebildeten Befestigungsabschnitte 11 und 16 und den Mittelsteg 26 wird das Verbindungsmittel 4b gebildet. Durch die Druckübertragungsabschnitte 12, 17 und 18 und den Mittelsteg 26 wird aber auch das Druckübertragungsmittel 4a gebildet, so dass das einzelne Kantprofil 5 bzw. 7 eine Doppelfunktion aufweist, welche auch dem Stempeloberteil 3 eigen ist. Durch diese Doppelfunktion ist ein für gekantete C-Profile typisches Einfedern zuverlässig und dauerhaft verhindert. Die Kontaktflächen K12, K17 und K18 der Druckübertragungsabschnitte 12, 17 und 18 sind derart angeordnet, dass dies auch nach dem Abbiegen der Laschen 24, 25 bzw. der Befestigungsabschnitte 11 und 16 an parallel gegenüberliegenden Seitenflächen eines Quaders liegen, aus welchem das C-förmige Kantprofil durch zwei Biegevorgänge hergestellt ist. Die Laschen 24, 25 bzw. die Befestigungsabschnitte sind derart ausgebildet, dass ihre Kontaktflächen K11 und K16 vor den Biegevorgängen zu einer Seitenfläche eines Quaders gehören, welche rechtwinklig zu Seitenflächen liegt, in welchen die Kontaktflächen K12, K17 und K18 der Druckkraftübertragungsabschnitte 12, 17 und 18 angeordnet sind und dass ihre Kontaktflächen K11 und K16 nach den Biegevorgängen in gemeinsamen Ebenen E10 bzw. E15 mit den Kontaktflächen K12, K17 und K18 der Druckkraftübertragungsabschnitte 12, 17 und 18 angeordnet sind. Auf dem Figurenblatt 15 ist in der Figur 19 eine Draufsicht auf ein Stahlblech 200 gezeigt, welches durch Brennschneiden aus einem quaderförmigen Rohling für das Kanten vorbereitet ist. Aus diesem Stahlblech entsteht durch ein Kanten an den freien Enden das in der Figur 1 gezeigte Kantprofil 5.

In der Figur 2 ist in perspektivischer Ansicht ein Strukturteil S eines Formoberteils einer Form zur Herstellung von Betonformteilen gezeigt. Dieses Kantprofil 100 wird durch zweifaches Abkanten bzw. Biegen aus einem quaderförmigen Stahlblech als Kantprofil 100 hergestellt, wobei das quaderförmige Stahlblech zunächst durch Brennschneiden oder ein anderes geeignetes Verfahren derart bearbeitet wird, dass Druckkraftübertragungsabschnitte 101 bis 106 frei geschnitten werden, so dass diese beim Biegen von der Verformung ausgenommen werden können. Das Stahlblech weist eine Dicke von 8 mm bis 20 mm und insbesondere eine Dicke zwischen 10 mm und 15 mm auf. Durch den Biegevorgang werden Laschen 107, 108 abgebogen, welche durch einen Mittelsteg 109 verbunden sind, an welchem auch die Druckkraftübertragungsabschnitte 101 bis 106 angeordnet sind. Die Laschen 107, 108 des Strukturteils S bilden Befestigungsabschnitte 110 und 111. Die Druckkraftübertragungsabschnitte 101 bis 106 bilden zusammen mit dem Mittelsteg 109 ein Druckübertragungsmittel 112 und die Laschen 108, 108 bzw. Befestigungsabschnitte 110, 111 bilden zusammen mit dem Mittelsteg 109 ein Verbindungsmittel 113. Somit weist das Strukturteil S eine Doppelfunktion auf, welche sowohl eine einfache Befestigung des Strukturteils S über die Laschen 107 und 108 erlaubt und welches auf die Übertragung von in eine Pfeilrichtung z' verlaufenden Druckkräften optimal geeignet ist, da das Druckübertragungsmittel 112 aus einem unverformten Teil der zur Herstellung des Kantprofils 100 verwendeten Stahlplatte besteht und die aufzunehmenden Druckkräfte zwischen den Druckkraftübertragungsabschnitten 101 bis 106 keine gebogenen bzw. gekanteten Bereiche des Kantprofils 100 durchlaufen.

In der Figur 2 ist ergänzend ein Druckkraftübertragungsabschnitt 102' eines unter dem ersten Strukturteil S liegenden zweiten Strukturteils S' gezeigt. Das Strukturteil S erstreckt sich in x-Richtung und das identisch zu dem Strukturteil S ausgebildete Strukturteil S' erstreckt sich in y-Richtung und verläuft somit quer zu dem ersten Strukturteil S. mit einem Pfeil P, welcher eine Druckkraft symbolisiert, ist angedeutet wie diese in z'-Richtung von dem Druckkraftübertragungsabschnitt 105 des ersten Strukturteils S auf den Druckkraftübertragungsabschnitt 102' des zweiten Strukturteils S' übertragen wird, wobei sich die beiden Druckkraftübertragungsabschnitte 105 und 102' kreuzen und abhängig von der Blechdicke d mit einander einer Druckkraftübertragungsfläche DF mit eine Fläche aufweisen, welche sich aus dem Produkt der Dicken der für die einzelnen Strukturteile verwendeten Stahlbleche berechnet und bei zwei Strukturteilen aus 15 mm dicken Blechen bei 2,25 cm² liegt. Die beiden Strukturteile S und S' sind miteinander über wenigstens eine Verschraubung verbunden. Grundsätzlich sind übereinander liegende Strukturteile so zueinander ausgerichtet bzw. so gestaltet, dass diese, wenn sie übereinander angeordnet werden, mit ihren Druckkraftübertragungsabschnitten 105, 102' aneinander anliegen, um eine Übertragung eine in z'-Richtung verlaufende Druckkraft von Strukturteil zu Strukturteil derart übertragen zu können, dass eine Druckkraftübertragung unter Vermeidung einer wesentlichen Belastung der Laschen 107, 108 des Strukturteils S erfolgt. In Bezug auf eine in Pfeilrichtung y verlaufende Mittellängsachse LS des Strukturteils S sind die Druckkraftübertragungsabschnitte 101, 106 und 102, 105 und 103, 104 gegenüberliegend angeordnet. Hierdurch ist ein linearer Kraftfluss von zwischen den gegenüberliegenden Druckkraftübertragungsabschnitte 101, 106 und 102, 105 und 103, 104 in die Pfeilrichtung z' möglich. Dieser Kraftfluss ist zwischen den Druckkraftübertragungsabschnitte 101 und 106 mit einem Doppelpfeil KF angedeutet, durch welchen eine in die Pfeilrichtung z' verlaufende Druckkraft und eine in die Pfeilrichtung z verlaufende Reaktionskraft symbolisiert ist.

In der Figur 3 ist eine Seitenansicht eines ersten Formoberteils FOT gezeigt, welches zusammen mit einem nicht dargestellten Formunterteil eine Form bildet, welche in einer schematisch durch eine Auflast 136 angedeuteten Betonsteinformmaschine 137 zur Herstellung von Betonsteinen Verwendung findet. Das Formoberteil FOT umfasst ein Oberteil 114, ein Mittelteil 115 und ein Unterteil 116. Hierbei bildet das Oberteil 114 eine Tragstruktur 117, welche an der erwähnten Betonsteinformmaschine 137 befestigt wird. Das Mittelteil 115 ist als Zwischenkörper 118 ausgebildet, durch welchen das Oberteil 114 und das Unterteil 116 verbunden wird. Das Unterteil 116 umfasst im Wesentlichen Stempel 119, welche auf Formnester in dem Formunterteil ausgerichtet sind. Gemäß einer Ausführungsvariante der Erfindung sind diese Stempel 119 entsprechend dem in der Figur 1 gezeigten Stempel ausgeführt.

Das Oberteil 114 ist im Wesentlichen aus einer oberen Schicht 120 von vier Strukturteilen 121 bis 124 und einer unteren Schicht 125 von vier weiteren Strukturteilen 126 bis 129 gebildet. Hierbei sind die Strukturteile 121 bis 124 der oberen Schicht 120 allesamt in der Figur 4 sichtbar, welche eine Seitenansicht auf die Figur 3 aus der Pfeilrichtung IV zeigt. Die Strukturteile 121 bis 124 und 126 bis 129 sind vergleichbar mit dem in der Figur 2 gezeigten Strukturteil 100 gestaltet und weisen allesamt jeweils mehrere Druckkraftübertragungsabschnitte 130 und je zwei Befestigungsabschnitte 131 auf, wobei die Befestigungsabschnitte 131 jeweils durch eine obere Lasche 132 und eine untere Lasche 133 gebildet sind. Die Strukturteile 121 bis 124 der oberen Schicht 120 sind über Verschraubungen 134 mit den Strukturteilen 126 bis 129 der unteren Schicht 125 verbunden. Die Strukturteile 126 bis 129 der unteren Schicht 125 sind über Verschraubungen 135 mit dem Zwischenkörper 118 verschraubt. Durch die Bauweise der Strukturbauteile 121 bis 124 und 126 bis 129 und insbesondere dadurch, dass die Strukturbauteile 121 bis 124 der oberen Schicht 120 mit ihren Druckkraftübertragungsabschnitten 130 auf den Druckkraftübertragungsabschnitten 130 der Strukturbauteile 126 bis 129 der unteren Schicht 125 aufliegen, ergibt sich ein schnell und individuell herstellbares und bei Bedarf einfach umbaubares Oberteil 114 eines Formoberteil FOT, dass besonders zur Übertragung von in eine Pfeilrichtung z' wirkenden Druckkräften geeignet ist, wie diese insbesondere beim Rütteln und Verdichten von Beton auftreten. In der Figur 3 ist mit einer Pfeilreihe PR1 ein geradliniger Druckkraftverlauf von einer schematisch angedeuteten Spanneinrichtung 138 der Betonsteinformmaschine 137 durch das Strukturteil 121 und das darunter liegende Strukturteil 126 in das Mittelteil 115 dargestellt.

In der Figur 4, welche eine Seitenansicht auf die Figur 3 aus einer Pfeilrichtung IV zeigt, ist die die Auflast 136 der Betonsteinformmaschine 137 ebenfalls angedeutet, an welcher das Formoberteil FOT mittels einer Spanneinrichtung 138 der Betonsteinformmaschine 137 befestigt ist. In der Figur 4 ist exemplarisch mit einer weiteren Pfeilreihe PR2 ein geradliniger Druckkraftverlauf von der schematisch angedeuteten Spanneinrichtung 138 der Betonsteinformmaschine 137 durch das Strukturteil 124 und das darunter liegende Strukturteil 129 in das Mittelteil 115 dargestellt. Von dem Mittelteil 115 wird die Druckkraft dann auf die Stempel 119 verteilt. Die Verschraubungen 134, welche die vier Strukturteile 121 bis 124 der oberen Schicht mit den Strukturteilen 126 bis 129 der unteren Schicht 125 verbinden sind jeweils durch Bohrungen geführt, welche dort ausgeführt sind, wo sich die Laschen 132, 133 zweier aufeinander liegender Strukturteile überdecken.

In der Figur 5 ist der in der Figur 1 gezeigten Stempel 1 in einer leicht nach rechts gedrehten Perspektive als Gitterliniendarstellung gezeigt, In dieser Ansicht sind die Schraubverbindungen 8, 9 der beiden Kantprofile 5, 7 mit der Druckplatte 14 konkret durch aus der Druckplatte 14 durch Bohrungen 27, 28 in den Kantprofilen 5, 7 ragende Gewindebolzen 29, 30 und Sicherungsmuttern 31, 32 ausgeführt.

In der Figur 6 ist eine perspektivische Darstellung eines zweiteiligen Stempels 33 zur Herstellung von Hohlblocksteinen gezeigt. Der Stempel 33 umfasst zwei Kantprofile 34, 35, welche an einem nicht dargestellten Mittelteil befestigt sind. Von einer zweiteiligen Druckplatte 36 trägt jedes Kantprofil 34, 35 eine Druckplattenhälfte 37, 38.

In der Figur 7 ist der zweiteilige Stempel 33 in geänderter Perspektive noch in Gitterliniendarstellung mit sichtbaren verdeckten Kanten gezeigt.

In der Figur 8 ist das Kantprofil 35 des Stempels 33 in Alleinstellung in perspektivischer Ansicht gezeigt. In dieser Ansicht sind Druckkraftübertragungsabschnitte 39 - 42 gut erkennbar, welche eine linear verlaufende Übertragung der Druckkraft in Pfeilrichtung z' von einem nicht dargestellten Mittelteil auf eine nicht dargestellte Druckplatte ermöglichen.

In der Figur 9 ist eine perspektivische Darstellung eines Stempels 43 zur Herstellung eines Betonbordsteins. Eine Druckplatte 44 des Stempels 43 wird von sechs Kantprofilen 45 - 50 getragen. Diese sind mit einem nicht dargestellten Mittelteil verschraubt.

In der Figur 10 ist eine Seitenansicht auf den in der Figur 9 dargestellten Stempel 43 gezeigt. In der Seitenansicht ist erkennbar, dass die mit der Druckplatte 44 verschraubt sind.

In der Figur 11 ist das Kantprofil 45 des in den Figuren 9 und 10 gezeigten Stempels 43 in perspektivischer Ansicht dargestellt. Das Kantprofil 45 weist vier Druckkraftübertragungsabschnitte 51 - 55 auf.

In der Figur 12 ist das in den Figuren 1 und 5 gezeigte Kantprofil 5 in Alleinstellung gezeigt. In dieser Ansicht sind deutlich die gekanteten Befestigungsabschnitte 11, 16 erkennbar, welche durch einen Biege- bzw. Kantvorgang jeweils 90° zu dem Mittelsteg 26 abgewinkelt werden.

In der Figur 13 ist nochmals der in der Figur 1 gezeigte Stempel 1 dargestellt, wobei in dieser Darstellung die Verschraubungen 8, 9 nicht nur symbolisch gezeigt sind. Die beiden Kantprofile 5, 7 des Stempels 1 werden aus Stahlblech hergestellt, wobei deren Kontur durch Schneiden und insbesondere durch Brennschneiden erzeugt wird. Nach dem Schneiden werden die Rohlinge dann an beiden Enden umgekantet bzw. umgebogen, so dass die Laschen 16 entstehen und die Kontaktflächen K17, K18 der Druckkraftübertragungsabschnitte 17, 18 freigegeben werden.

In der Figur 14a ist eine Draufsicht auf einen Rohling 55 eines ungekanteten Kantprofils 56 gezeigt, welche drei innen liegenden Druckkraftübertragungsabschnitte 57, 58 und 59 bzw. Füße aufweist.

In der Figur 14b ist eine Brenngeometrie 60 von Mehrfachsegmenten bzw. Mehrfachrohlingen in Draufsicht gezeigt. Aus der Brenngeometrie 60 lassen sich vier der in der Figur 14b gezeigten Rohlinge 55 herstellen.

In den Figuren 15 bis 17 sind drei weitere Rohlinge 61 von Kantprofilen 62 in Draufsicht gezeigt. Bei allen drei Rohlingen sind Biegelinien für das Abkanten eingezeichnet.

Die Figuren 18 bis 20 zweigen schließlich drei weitere Rohlinge 61 von Kantprofilen 62, welche jeweils an einem Ende einen Druckkraftübertragungsabschnitt und an einem anderen Ende zwei Druckkraftübertragungsabschnitte aufweisen.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Stempel
- 2: Stempelunterteil von 1
- 3: Stempeloberteil von 1
- 4: erstes Bauteil 4
- 4a: erstes Druckübertragungsmittel von 4 bzw. 5
- 4b: erstes Verbindungsmittel von 4 bzw. 5
- 5: erstes Kantprofil
- 6: zweites Bauteil
- 6a: zweites Druckübertragungsmittel von 6 bzw. 7
- 6b: zweites Verbindungsmittel von 6 bzw. 7
- 7: zweites Kantprofil
- 8, 9: Schraubverbindung zwischen 5 bzw. 7 und 2
- 10: erstes, unteres Ende von 5
- 11: erster, gekanteter Befestigungsabschnitt von 5
- 12: 1., ungekanteter Druckkraftübertragungsabschnitt v. 5
- 13: Oberseite von 2
- 14: Druckplatte
- 15: zweites, oberes Ende von 5
- 16: zweiter, gekanteter Befestigungsabschnitt von 5
- 17, 18: 2. bzw. 3. ungekanteten Druckkraftübertragungsabschnitt v. 5
- 19: Unterseite von 20
- 20: Mittelteil
- 21, 22: Verschraubung zwischen 16 und 20
- 23: Stempelhals von 1
- 24, 25: Lasche an 5
- 26: Mittelsteg von 5
- 27, 28: Bohrung in 5, 7
- 29, 30: Gewindebolzen
- 31, 32: Sicherungsmutter
- 33: zweiteiliger Stempel
- 34, 35: Kantprofil
- 36: zweiteilige Druckplatte
- 37, 38: Druckplattenhälfte
- 39 - 42: Druckkraftübertragungsabschnitt
- 43: Stempel
- 44: Druckplatte
- 45 - 50: Kantprofil
- 51 - 54: Druckkraftübertragungsabschnitt
- 55: Rohling
- 56: Kantprofil
- 57 - 59: Druckkraftübertragungsabschnitt
- 60: Brenngeometrie
- 61: Rohling
- 62: Kantprofil

- E10: Ebene
- E15: Ebene
- K11: Kontaktfläche von 11
- K12: Kontaktfläche von 12
- K16: Kontaktfläche von 16
- K17: Kontaktfläche von 17
- K18: Kontaktfläche von 18
- z': Pfeilrichtung z'

- 100: Kantprofil
- 101 - 106: Druckkraftübertragungsabschnitt
- 102': Druckkraftübertragungsabschnitt von S'
- 107, 108: Lasche an 100
- 109: Mittelsteg von 100
- 110, 111: Befestigungsabschnitt
- 112: Druckübertragungsmittel
- 113: Verbindungsmittel
- FOT: Formoberteil
- 114: Oberteil von 113
- 115: Mittelteil von 113
- 116: Unterteil von 113
- 117: Tragstruktur von 114
- 118: Zwischenköper
- 119: Stempel
- 120: obere Schicht von 113
- 121 - 124: Strukturteil
- 125: untere Schicht von 113
- 126 - 129: Strukturteil
- 130: Druckkraftübertragungsabschnitt von 100
- 131: Befestigungsabschnitt von 100
- 132: obere Lasche von 100
- 133: untere Lasche von 100
- 134: Verschraubung zwischen 120 und 125
- 135: Verschraubung zwischen 125 und 115
- 136: Auflast
- 137: Betonsteinformmaschine
- 138: Spanneinrichtung
- 200: Stahlblech

- DF: Druckkraftübertragungsfläche
- d: Dicke von S
- KF: Doppelpfeil (Kraftfluss zwischen 101 und 106)
- LS: Mittellängsachse von S
- P: Pfeil (symbolisiert Druckkraft in z'-Richtung)
- PR1: erste Pfeilreihe
- PR2: zweite Pfeilreihe
- S: Strukturteil
- S': zweites Strukturteil
- x: Pfeilrichtung
- y: Pfeilrichtung
- z': Pfeilrichtung

## Patentansprüche

1. Formoberteil (FOT) zur Befestigung an einer Spanneinrichtung (138) einer Betonsteinformmaschine (137), umfassend,
- ein Oberteil (114), ein Mittelteil (20; 115) und ein Unterteil (116),
- wobei das Oberteil (114) als Tragstruktur (117) ausgebildet ist,
- wobei das Unterteil (116) durch wenigstens einen Stempel (1; 119) gebildet ist,
- wobei das Mittelteil (20; 115) als Zwischenkörper (118) ausgebildet ist,
- wobei der bzw. die Stempel (1; 119) und die Tragstruktur (117) an dem Zwischenkörper (118) befestigt sind und
- wobei der bzw. die Stempel (1; 119) ein Stempelunterteil (2) und ein Stempeloberteil (3) umfasst,
- wobei das Stempeloberteil (3) ein Verbindungsmittel (4b, 6b) und ein Druckübertragungsmittel (4a, 6a) umfasst,
- wobei das Verbindungsmittel (4b, 6b) und das Druckübertragungsmittel (4a, 6a) zwischen dem Stempelunterteil (2) des Stempels (1; 119) und dem Mittelteil (20; 115) des Formoberteils (FOT) angeordnet sind, **dadurch gekennzeichnet, dass** das Verbindungsmittel (4b, 6b) und das Druckübertragungsmittel (4a, 6a) einteilig als Kantprofil (5; 100) ausgebildet sind,
- wobei das Kantprofil (5; 100) an einem ersten, unteren Ende (10) einen ersten, gekanteten Befestigungsabschnitt (11) und wenigstens einen ersten, ungekanteten Druckkraftübertragungsabschnitt (12) aufweist,
- wobei dieser Befestigungsabschnitt (11) und dieser Druckkraftübertragungsabschnitt (12) mit dem Stempelunterteil (2) in Kontakt stehen und
- wobei das Kantprofil (5; 100) an einem zweiten, oberen Ende (15) einen zweiten, gekanteten Befestigungsabschnitt (16) und wenigstens einen zweiten, ungekanteten Druckkraftübertragungsabschnitt (17, 18) aufweist,
- wobei dieser Befestigungsabschnitt (16) und dieser Druckkraftübertragungsabschnitt bzw. diese Druckkraftabschnitte (17, 18) mit dem Mittelteil (20; 115) in Kontakt stehen.

2. Formoberteil nach Anspruch 1, **dadurch gekennzeichnet, dass** insbesondere der erste Befestigungsabschnitt (11) mit dem Stempelunterteil (2) verschraubt ist und dass insbesondere der zweite Befestigungsabschnitt (16) mit dem Mittelteil (20; 115) verschraubt ist, wobei das Stempelunterteil (2) entweder eine Druckplatte (14) oder eine Anschraubplatte und eine Druckplatte umfasst.

3. Formoberteil nach einem der vorhergehenden Ansprüche, **dadurch gekennzeichnet, dass** das Stempeloberteil (3) einen Stempelhals (23) umfasst, welcher wenigstens ein Kantprofil (5; 100) umfasst.

4. Formoberteil nach Anspruch 2 oder 3, **dadurch gekennzeichnet, dass** das Druckkraftübertragungsmittel (4a) bzw. der wenigstens erste, ungekantete Druckkraftübertragungsabschnitt (12) in einem flächigen Kontakt mit dem Stempelunterteil (2) steht und dass das Druckkraftübertragungsmittel (4a) bzw. der wenigstens zweite, ungekantete Druckkraftübertragungsabschnitt (17, 18) in einem flächigem Kontakt mit dem Mittelteil (20; 115) steht.

5. Formoberteil nach wenigstens einem der vorhergehenden Ansprüche, **dadurch gekennzeichnet, dass** der erste, gekantete Befestigungsabschnitt (11) eine Kontaktfläche (K11) aufweist und der wenigstens erste, ungekantete Druckkraftübertragungsabschnitt (12) eine Kontaktfläche (K12) aufweist und dass diese beiden Kontaktflächen (K11, K12) in einer gemeinsamen, unteren Ebene (E10) liegen.

6. Formoberteil nach wenigstens einem der vorhergehenden Ansprüche, **dadurch gekennzeichnet, dass** der zweite, gekantete Befestigungsabschnitt (16) eine Kontaktfläche (K16) aufweist und der wenigstens zweite, ungekantete Druckkraftübertragungsabschnitt (17, 18) eine Kontaktfläche (K17, K18) aufweist und dass diese Kontaktflächen (K16, K17, K18) in einer gemeinsamen, oberen Ebene (E15) liegen.

7. Formoberteil nach Anspruch 5 und 6, **dadurch gekennzeichnet, dass** die gemeinsame, untere Ebene (E10) und die gemeinsame, obere Ebene (E15) parallel zueinander ausgerichtet sind.

8. Form umfassend ein Formoberteil (FOT) und ein Formunterteil, wobei das Formunterteil wenigstens ein Formnest aufweist, welches derart auf das bzw. die Stempelunterteile (2) ausgerichtet ist, dass das Formoberteil (FOT) mit seinem Stempel (1; 119) bzw. mit seinen Stempeln (1; 119) in das Formunterteil kollisionsfrei einfahrbar ist, **dadurch gekennzeichnet, dass** das Formoberteil (FOT) nach wenigstens einem der Ansprüche 1 bis 7 ausgebildet ist.

9. Betonsteinformmaschine (137) zur Aufnahme einer Form, wobei ein Formunterteil der Form auf einen Rütteltisch ausgespannt ist und wobei ein Formoberteil (FOT) der Form an einer Spanneinrichtung (138) der Betonsteinformmaschine (137) über dem Rütteltisch aufgehängt ist, wobei das Formunterteil wenigstens ein Formnest aufweist, welches derart auf ein bzw. mehrere Stempelunterteile (2) ausgerichtet ist, dass das Formoberteil (FOT) mit seinem Stempel (1; 119) bzw. mit seinen Stempeln (1; 119) in das Formunterteil kollisionsfrei einfahrbar ist, **dadurch gekennzeichnet, dass** das Formoberteil (FOT) nach wenigstens einem der Ansprüche 1 bis 7 ausgebildet
ist.

## Claims

1. An upper mold part (FOT) for fixation to a clamp device (138) of a concrete block molding machine (137), comprising,
- an upper part (114), a middle part (20; 115) and a lower part (116),
- wherein the upper part (114) is designed as supporting structure (117),
- wherein the lower part (116) is formed by at least one punch (1; 119)
- wherein the middle part (20; 115) is designed as intermediate body (118),
- wherein the punch or the punches (1; 119) and the supporting structure (117) are fixed to the intermediate body (118) and
- wherein the punch or the punches (1; 119) comprise a punch lower part (2) and a punch upper part (3),
- wherein the punch upper part (3) comprises a connection means (4b, 6b) and a pressure transfer means (4a, 6b),
- wherein the connection means (4b, 6b) and the pressure transfer means (4a, 6a) are arranged between the punch lower part (2) of the punch (1; 119) and the middle part (20; 115) of the upper mold part (FOT), **characterized in that** the connection means (4b, 6b) and the pressure transfer means (4a, 6a) are designed in one piece as an edge profile (5; 100),
- wherein the edge profile (5, 100) on a first, lower end (10) has a first tilted fixation section (11) and at least one first, non-tilted compressive force transfer section (12),
- wherein this fixation section (11) and the compressive force transfer section (12) are in contact with the punch lower part (2) and
- wherein the edge profile (5; 100) on a second, upper end (15) has a second, tilted fixation section (16) and at least one second, non-tilted compressive force transfer section (17, 18),
- wherein this fixation section (16) and this compressive force transfer section or these compressive force sections (17, 18) are in contact with the middle part (20; 115).

2. An upper mold part according to Claim 1, **characterized in that** in particular the first fixation section (11) is screwed together with the punch lower part (2) and that in particular the second fixation section (16) is screwed together with the middle part (20; 115), wherein the punch lower part (2) comprises either a pressure plate (14) or a screw-on plate and a pressure plate.

3. An upper mold part according to one of the preceding claims, **characterized in that** the punch upper part (3) comprises a punch neck (23), which comprises at least one edge profile (5; 100).

4. An upper mold part according to Claim 2 or 3, **characterized in that** the compressive force transfer means (4a) or the at least first, non- tilted compressive force transfer section (12) is in a flat contact with the punch lower part (2) and that the compressive force transfer means (4a) or the at least second, non-tilted compressive force transfer section (17, 18) is in a flat contact with the middle part (20; 115).

5. An upper mold part according to at least one of the preceding claims, **characterized in that** the first, tilted fixation section (11) has a contact surface (K11) and the at least first, non-tilted compressive force transfer section (12) has a contact surface (K12) and that these two contact surfaces (K11, K12) are in a common, lower plane (E10).

6. An upper mold part according to at least one of the preceding claims, **characterized in that** the second, tilted fixation section (16) has a contact surface (K16) and the at least second, non-tilted compressive force transfer section (17, 18) has a contact surface (K17, K18) and that the contact surfaces (K16, K17, K18) are in a common, upper plane (E15).

7. An upper mold part according to Claim 5 and 6, **characterized in that** the common, lower plane (E10) and the common, upper plane (E15) are aligned in parallel to each other.

8. A mold comprising an upper mold part (FOT) and a lower mold part, wherein the lower mold part has a least one mold cavity, which is aligned to the punch lower part or parts (2) in such a way that the upper mold part (FOT) with its punch (1; 119) or with its punches (1, 119) can be engaged collision-free into the lower mold part, **characterized in that** the upper mold part (FOT) is designed according to at least one of Claims 1 to 7.

9. A concrete block molding machine (137) for receiving a mold, wherein a lower mold part of the mold is unclamped on a vibrating table and wherein an upper mold part (FOT) of the mold is suspended on a clamp device (138) of the concrete block molding machine (137) over a vibrating table, wherein the lower mold part has at least one mold cavity, which is aligned to one or several punch lower parts (2) in such a way that the upper mold part (FOT) can be engaged collision-free with its punch (1; 119) or with its punches (1; 119) into the lower mold part, **characterized in that** the upper mold part (FOT) is designed according to at least one of Claims 1 to 7.

## Revendications

1. Partie supérieure de moule (FOT) pour la fixation à un dispositif de serrage (138) d'une machine de moulage de blocs de béton (137) comprenant :
- une partie supérieure (114), une partie centrale (20; 115) et une partie inférieure (116),
- la partie supérieure (114) étant conçu comme une structure porteuse (117),
- la partie inférieure (116) étant constituée d'au moins un poinçon (1 ; 119),
- la partie centrale (20 ; 115) étant conçue comme un corps intermédiaire (118),
- le ou les poinçons (1 ; 119) et la structure porteuse (117) étant fixés au corps intermédiaire (118) et
- le ou les poinçons (1 ; 119) comprenant une partie inférieure de poinçon (2) et une partie supérieure de poinçon (3),
- la partie supérieure du poinçon (3) comprenant un moyen de liaison (4b, 6b) et un moyen de transmission de pression (4a, 6a),
- le moyen de liaison (4b, 6b) et le moyen de transmission de pression (4a, 6a) étant disposés entre la partie inférieure de poinçon (2) du poinçon 1 ; 119) et la partie centrale (20 ; 115) de la partie supérieure de moule (FOT), **caractérisée en ce que** le moyen de liaison (4b, 6b) et le moyen de transmission de pression (4a, 6a) sont réalisés d'une seule pièce sous la forme d'un profilé plié (5 ; 100),
- le profilé plié (5 ; 100) comprenant, au niveau d'une première extrémité inférieure (10), une première portion de fixation (11) pliée et au moins une première portion de transmission de force de pression (12) non pliée,
- cette portion de fixation (11) et cette portion de transmission de force de pression (12) étant en contact avec la partie inférieure du poinçon (2) et
- le profilé plié (5 ; 100) comprenant, au niveau d'une deuxième extrémité supérieure (15), une deuxième portion de fixation (16) pliée et au moins une deuxième portion de transmission de force de pression (17, 18) non pliée,
- cette portion de fixation (16) et cette portion de transmission de force de pression ou ces portions de force de pression (17, 18) étant en contact avec la partie centrale (20 ; 115).

2. Partie supérieure de moule selon la revendication 1, **caractérisée en ce que**, plus particulièrement, la première portion de fixation (11) est vissée avec la partie inférieure du poinçon (2) et **en ce que**, plus particulièrement, la deuxième portion de fixation (16) est vissée avec la partie centrale (20 ; 115), la partie inférieure du poinçon (2) comprenant soit une plaque de pression (14) soit une plaque de vissage et une plaque de pression.

3. Partie supérieure de moule selon l'une des revendications précédentes, **caractérisée en ce que** la partie supérieure du poinçon (3) comprend un col de poinçon (23) qui comprend au moins un profilé plié (5 ; 100).

4. Partie supérieure de moule selon la revendication 2 ou 3, **caractérisée en ce que** le moyen de transmission de force de pression (4a) ou l'au moins une première portion de transmission de force de pression (12) non pliée est en contact avec la surface de la partie inférieure du poinçon (2) et **en ce que** le moyen de transmission de force de pression (4a) ou l'au moins une deuxième portion de transmission de force de pression (17, 18) non pliée est en contact avec la surface de la partie centrale (20 ; 115).

5. Partie supérieure de moule selon l'une des revendications précédentes, **caractérisée en ce que** la première portion de fixation (11) pliée comprend une surface de contact (K11) et l'au moins une première portion de transmission de force de pression (12) non pliée comprend une surface de contact (K12) et **en ce que** ces deux surfaces de contact (K11, K12) se trouvent dans un plan inférieur commun (E10).

6. Partie supérieure de moule selon l'une des revendications précédentes, **caractérisée en ce que** la deuxième portion de fixation (16) plié comprend une surface de contact (K16) et l'au moins une deuxième portion de transmission de force de pression (17, 18) non pliée comprend une surface de contact (K17, K18) et **en ce que** ces surfaces de contact (K16, K17, K18) se trouvent dans un plan supérieur commun (E15).

7. Partie supérieure de moule selon la revendication 5 et 6, **caractérisée en ce que** le plan inférieur commun (E10) et le plan supérieur commun (E15) sont parallèles entre eux.

8. Moule comprenant une partie supérieure de moule (FOT) et une partie inférieure de moule, la partie inférieure de moule comprenant au moins une cavité de moule qui est orientée vers les parties inférieures des poinçons (2) de façon à ce que la partie supérieure de moule (FOT) puisse être introduite, avec son poinçon (1 ; 119) ou avec ses poinçons (1 ; 119), dans la partie inférieure du moule sans provoquer de collisions, **caractérisé en ce que** la partie supérieure de moule (FOT) est conçue selon au moins l'une des revendications 1 à 7.

9. Machine de moulage de blocs de béton (137) pour le logement d'un moule, une partie inférieure du moule étant serrée sur une table vibrante et une partie supérieure du moule (FOT) étant suspendu à un dispositif de serrage (138) de la machine de moulage de blocs de béton (137) au-dessus de la table vibrante, la partie inférieure du moule comprenant au moins une cavité de moule qui est orientée vers une ou plusieurs parties inférieures de poinçon (2) de façon à ce que la partie supérieure de moule (FOT) puisse être introduite, avec son poinçon (1 ; 119) ou avec ses poinçons (1 ; 119) dans la partie inférieure du moule sans provoquer de collisions, **caractérisée en ce que** la partie supérieure du moule (FOT) est conçue selon au moins l'une des revendications 1 à 7.
